# FASCICULE DE BREVET EUROPEEN

(11) **EP 0 093 641 B1**
(45) Date de publication et mention de la délivrance du brevet: **30.07.1986**
(21) Numéro de dépôt: 83400792.4
(22) Date de dépôt: 21.04.1983
(51) Int. Cl.: B65H 75/14

(54) **Perfectionnements aux tourets**
Kabeltrommeln
Reels

(30) Priorité: 22.04.1982 FR 8206913
(43) Date de publication de la demande: 09.11.1983
(73) Titulaire: Cecchi, Gérard, F-14170 St Pierre sur Dives (FR)
(72) Inventeur: Cecchi, Gérard, F-14170 St Pierre sur Dives (FR)
(74) Mandataire: Faber, Jean-Paul

## Description

La présente invention concerne des tourets destinés au stockage et au transport de câbles tels que des câbles électriques. Les tourets sont généralement constitués d'un tambour cylindrique sur lequel est enroulé le câble et dont les bases parallèles sont solidaires, chacune, d'un flasque.

Les tourets ont des dimensions relativement importantes et sont, par conséquent, chers et compliqués à fabriquer.

Les documents US-A-2561 288 et FR-A-1 396 108 montrent des tourets dont les flasques sont composés d'éléments juxtaposés en couronne.

Le Demandeur, dans son FR-A-78 27 207 du 22 septembre 1978, a proposé un touret de ce genre, simple à fabriquer et, par conséquent, moins onéreux.

Le touret décrit dans le FR-A-78 27 207 comprend deux flasques formés chacun, d'une série d'éléments profilés assemblés les uns aux autres pour former un anneau circulaire dont le bord externe est engagé entre les ailes d'un profilé circulaire à section en U, tandis que le bord interne est engagé, également, entre les ailes d'un profilé circulaire à section en U, chaque élément profilé constituant les flasques comportant deux emboutis de manière à former des gorges, dans l'une des gorges étant engagée des éléments constituant le tambour, tandis que l'autre gorge est destinée à recevoir des organes de protection du câble tels que des dosses.

Les perfectionnements objet de l'invention sont destinés à simplifier une telle fabrication.

Le touret objet de la présente invention est du type comprenant un tambour cylindrique destiné à recevoir, enroulé un câble et dont chaque base est solidaire d'un flasque, chaque dit flasque étant constitué d'une série d'éléments profilés identiques, présentant une âme sensiblement trapézoïdale et assemblés pour former un anneau circulaire dont le bord extérieur est inséré entre les ailes d'un profilé à section en U circulaire, les perfectionnements étant caractérisés en ce que chaque élément profilé présente, le long d'un côté, une gouttière et le long de l'autre côté, un rebord, l'assemblage desdits éléments profilés entre eux étant réalisé par l'engagement du rebord d'un élément dans la gouttière de l'élément adjacent, lesdits rebords étant soudés dans lesdites gouttières et chaque dit élément profilé comportant, le long de sa grande base, un embouti, les emboutis de tous les éléments profilés assemblés étant destinés à s'insérer entre les ailes du profilé circulaire à section en U, tandis que la petite base de chaque élément profilé est pourvue d'un second embouti, l'extrémité adjacente au second embouti desdits éléments profilés étant soudée sur la surface latérale d'un anneau circulaire méplat supportant l'axe du touret, les deux anneaux circulaires méplats correspondant aux deux flasques étant reliés par des tirants et supportant des éléments profilés à section en U destinés à constituer le tambour et dont les bords sont terminés par des gouttières externes s'emboîtant les unes dans les autres et soudées les unes aux autres, tandis que les extrémités libres sont engagées dans les seconds emboutis des éléments profilés formant les fiasques. On réalise, ainsi, un touret d'une fabrication très simple et qui, par conséquent, peut être bien meilleur marché que les tourets existants.

Suivant une caractéristique constructive, la surface latérale de l'âme du profilé circulaire en U dans lequel est engagé le bord circulaire externe de l'anneau formé par les éléments profilés constituant les flasques, est soudé à un anneau méplat.

Suivant encore une autre caractéristique de l'invention, l'anneau méplat soudé sur l'âme du profilé engagé sur le bord circulaire externe de l'anneau formé par les éléments profilés constituant les flasques, est plus large que l'âme de manière à déborder du côté interne du flasque pour former avec l'embouti correspondant, une gorge destinée à recevoir des dosses de protection du câble.

Pour faciliter l'assemblage des profilés constituant le tambour et assurer une plus grande résistance dudit tambour, chaque gouttière externe desdits profilés destinée à recevoir une gouttière externe d'un profilé adjacent comporte sur son aile adjacente à l'âme du profilé, des pattes.

Enfin, suivant une dernière caractéristique, les éléments profilés destinés à constituer le tambour, peuvent présenter plusieurs ondes, par exemple deux ou trois.

L'invention va maintenant être décrite avec plus de détails en se référant à des modes de réalisation particuliers, donnés à titre d'exemple seulement et représentés aux dessins annexés dans lesquels :
figure 1 est une vue en perspective d'un touret selon l'invention,
figure 2 montre le touret en élévation,
figure 3 est une vue en perspective éclatée montrant le montage du touret,
figure 4 est une vue en coupe montrant la liaison entre un élément profilé de flasque et le tambour,
figures 5 et 6 sont des vues en coupe des extrémités libres des éléments profilés de flasque suivant deux variantes de réalisation,
figure 7 est une vue en coupe des éléments constituant le tambour,
figure 8 est une vue en coupe montrant une variante des éléments profilés destinés à former le tambour,
figure 9 est une vue en coupe montrant les éléments constituant les flasques.

Le touret représenté aux figures comprend un tambour 1 et deux flasques 2.

Chaque flasque 2 comprend une série d'éléments profilés 3 présentant une âme 4 affectant la forme d'un trapèze isocèle avec une grande base 6 et une petite base 7 et deux côtés égaux 8 et 9, le côté 8 étant prolongé par une aile 10 s'étendant sensiblement perpendiculairement à l'âme 4 et elle-même prolongée par une bande 11 sensiblement parallèle à ladite âme 4 et terminée par un rebord 12. On forme ainsi, le long du côté 8, une gouttière 14. Le côté 9 est prolongé par un simple rebord 13. La largeur de la gouttière 14 correspond sensiblement à l'épaisseur du rebord 13 de manière que l'assemblage des éléments profilés 3 s'effectue par engagement d'un rebord 13 dans la gouttière 14 de l'élément adjacent, les rebords ainsi emboîtés étant fixés par des points de soudure (voir fig. 9).

L'âme 4 peut être plus large, par exemple correspondre au double de celle représentée et renforcée dans sa partie centrale par une nervure.

Chaque élément profilé 3 comporte un premier embouti 15 s'ouvrant sur la grande base 6 et un second embouti 16 s'ouvrant sur la petite base 7.

Les éléments profilés 3 assemblés les uns aux autres, forment un anneau dont le bord externe est engagé et soudé dans un profilé circulaire 18.

Comme on le voit aux figures 3 et 4, le profilé 18 a une section en U et présente une âme 19 et deux ailes 20 et 21, l'aile 21 comportant un prolongement 22 s'étendant vers l'extérieur et terminé par un rebord 13. Les emboutis 15 et les extrémités correspondantes des gouttières 13 et 14 s'engagent entre les ailes 20 et 21 tandis que le prolongement 22 porte contre la partie reliant l'embouti à l'âme et le rebord 23 contre ladite âme 4.

Pour éviter que le bord libre du rebord 23 forme une arête vive le long de la surface interne du flasque, on peut prévoir comme cela est représenté à la figure 5, un léger embouti supplémentaire 25 ainsi, le rebord 23 et l'âme 4 s'étendent dans un même plan.

Sur la surface latérale de l'âme 19 du profilé 18 est soudé un anneau méplat 27 qui présente au moins une ouverture 28.

L'anneau 27 forme avec l'aile 20 et le rebord 22 une rainure. Les rainures ainsi formées dans les faces en regard des flasques 22 sont destinées à recevoir des dosses 30 de protection du câble enroulé sur le tambour 1, celles-ci étant introduites par les ouvertures 28 qui sont masquées lorsque toutes les dosses ont été mises en place par une plaquette ou une pince non représentée ici.

Lorsque le touret n'est pas destiné à recevoir des dosses 30 (voir fig. 6) l'embouti 15 est moins profond et le profilé circulaire 18 a une simple section en U.

Le bord interne de l'anneau formé par les éléments profilés 3 assemblés est engagé sur un anneau méplat 32 et les extrémités correspondantes desdits éléments profilés 3 sont soudées sur ledit anneau 32 au voisinage d'un bord de celui-ci.

Sur la surface interne de l'anneau 32' sont soudés à 120°, trois profilés 34 dont les extrémités libres sont solidaires d'un élément tubulaire 35 constituant l'axe du touret.

Le tambour 1 est formé par des éléments profilés 36 (voir fig. 7) à section en U dont les ailes 37 et 38 sont prolongées pour former des gouttières 39 et 40, la gouttière 40 étant plus petite que la gouttière 39 pour pouvoir pénétrer dans la gouttière 40 d'un élément adjacent. La gouttière 39 comporte dans son aile adjacente à l'âme des pattes 50 qui sont découpées dans ladite aile, et s'étendent en saillie dans l'âme. Ces pattes 50 forment des butées de retenue des gouttières 40 lorsqu'elles sont placées dans les gouttières 39 ce qui facilite l'assemblage des profilés 36 entre eux.

Sur la surface latérale des anneaux 32, on forme le tambour en assemblant côte à côte des éléments profilés 36 les gouttières engagées les unes dans les autres étant soudées par points puis, à l'aide de tirants 42 se fixant à des pattes 43, on rapproche les deux plaques 2 de manière que les extrémités des profilés 36 s'engagent dans des emboutis 16, les éléments 36 étant, éventuellement, soudés dans lesdits emboutis et sur la surface latérale de l'anneau 32.

A la figure 8, on a représenté une variante des éléments profilés 36. Les éléments 36a sont réalisés de manière à former deux ondes 45, la gouttière 39a du profilé 36a comportant des pattes 50a. On pourrait également prévoir que les profilés 36 sont pourvus d'un nombre d'ondes supérieur à deux.

Bien entendu, l'invention n'est pas limitée aux modes de réalisation qui viennent d'être décrits et représentés, on pourra y apporter de nombreuses modifications de détails sans sortir pour cela du cadre de l'invention.

## Revendications

1. Touret du type comprenant un tambour cylindrique (1) destiné à recevoir, enroulé, un câble et dont chaque base est solidaire d'un flasque (2), chaque flasque (2) étant constitué d'une série d'éléments profilés (3) identiques, présentant une âme sensiblement trapézoïdale et assemblés pour former un anneau circulaire dont le bord extérieur est inséré entre les ailes d'un profilé à section en U circulaire (18), caractérisé en ce que chaque élément profilé (3) présente, le long d'un côté, une gouttière (14) et le long de l'autre côté un rebord (13), lesdits éléments profilés (3) étant assemblés par l'engagement du rebord (13) dans la gouttière (14) d'un élément adjacent, lesdits rebords (13) étant soudés dans lesdites gouttières (14), chaque dit élément profilé (3) comportant, le long de sa grande base (6) un embouti (15), les emboutis (15) s'insérant entre les ailes du profilé à section en U circulaire (18), tandis qu'à la petite base de chaque élément profilé (3), il est prévu un second embouti (16), l'extrémité adjacente au second embouti (16) des éléments profilés (3) étant soudée sur la surface latérale d'un anneau circulaire méplat (32) supportant l'axe (35) du touret, les deux anneaux circulaires méplats (32) correspondant aux deux flasques (2) étant reliés par des tirants (42) et supportant des éléments profilés (36) à section en U, formant le tambour (1) et dont les bords sont terminés par des gouttières externes (39, 40) s'emboîtant les unes dans les autres et soudées les unes aux autres, tandis que les extrémités libres sont engagées dans les seconds emboutis (16) des éléments profilés (3) formant les fIasques.

2. Touret, selon la revendication 1, caractérisé en ce que la surface latérale de l'âme du profilé circulaire en U (18) dans lequel est engagé le bord circulaire externe de l'anneau formé par les éléments profilés (3) constituant les flasques, est soudée à un anneau méplat.

3. Touret, selon la revendication 1, caractérisé en ce que l'anneau méplat (27) soudé sur l'âme du profilé (18) engagé sur le bord circulaire externe de l'anneau formé par les éléments profilés (3) constituant les flasques est plus large que l'âme de manière à déborder du côté interne du flasque pour former avec l'embouti (15) une gorge destinée à recevoir des dosses (30) de protection du câble.

4. Touret, selon la revendication 1, caractérisé en ce que chaque gouttière externe (39) des profilés (36) destinés à constituer le tambour et destinée à recevoir une gouttière externe (40) d'un profilé adjacent comporte sur son aile adjacente à l'âme dudit profilé (36) des pattes (50).

5. Touret, selon la revendication 1, caractérisé en ce que les éléments profilés (36) destinés à constituer le tambour (1) présentent, au moins, deux ondes (45, 46).

## Claims

1. A reel of the type comprising a cylindrical drum (1) which is intended for receiving a cable wound round it and each end of which is integral with a cheek (2), each cheek (2) consisting of a series of identical profiled elements (3) which exhibit substantially trapezoidal webs and are assembled to form a circular ring the outer edge of which is inserted between the flanges of a circular channel section (18), characterized in that each profiled element (3) exhibits along one side a trough (14) and along the other side a flange (13), the said profiled elements (3) being assembled by engaging the flange (13) in the trough (14) of an adjacent element, the said flanges (13) being welded into the said troughs (14), each said profiled element (3) including along its wide base (6) a dished portion (15), the dished portions (15) being inserted between the flanges of the circular channel section (18), whilst at the narrow base of each profiled element (3) is provided a second dished portion (16), the end adjacent to the second dished portion (16) of the profiled elements (3) being welded onto the sideface of a flat circular ring (32) which supports the spindle (35) of the reel, the two flat circular rings (32) corresponding with the two cheeks (2) being connected by tierods (42) and supporting elements (36) of channel section which form the drum (1) and the edges of which end in outer troughs (39, 40) which interlock in one another and are welded together, whilst the free ends engage in the second dished portions (16) of the profiled elements (3) forming the cheeks.

2. A reel as in Claim 1, characterized in that the sideface of the web of the circular channel section (18) in which is engaged the outer circular edge of the ring formed by the profiled elements (3) which constitute the cheeks, is welded to a flat ring.

3. A reel as in Claim 1, characterized in that the flat ring (27) welded onto the web of the section (18) which engages over the outer circular edge of the ring formed by the profiled elements (3) which constitute the cheeks, is wider than the web so as to overhang the inside of the cheek in order to form with the dished portion (15) a groove intended for receiving slabs (30) for protection of the cable.

4. A reel as in Claim 1, characterized in that each outer trough (39) of the profiled elements (36) intended for forming the drum, which is intended for receiving an outer through (40) of an adjacent profiled element, includes on the flange of it adjacent to the web of the said profiled element (36) claws (50).

5. A reel as in Claim 1, characterized in that the profiled elements (36) intended for forming the drum (1) exhibit at least two undulations (45, 46).

## Patentansprüche

1. Kabeltrommel mit einer zylindrischen Tragtrommel (1) zur Aufnahme eines darauf aufgewickelten Kabels, deren Enden jeweils mit einer Ringscheibe (2) verbunden sind, wobei jede Ringscheibe (2) eine Reihe von gleichen Profilelementen (3) aufweist, die einen im wesentlichen trapezähnlichen Mittelteil haben und die derart aneinandergefügt sind, daß sie einen kreisförmigen Ring bilden, dessen äußerer Rand zwischen die Schenkel eines im Querschnitt U-förmigen Profils (18) eingreift, dadurch gekennzeichnet, daß jedes Profilelement (3) längs einer Seite eine Rinne (14) und längs der anderen Seite einen Rand (13) aufweist, daß die Profilelemente (3) durch den Eingriff des Randes (13) in die Rinne (14) eines benachbarten Elementes zusammengehalten sind, daß die Ränder (13) an die Rinnen (14) angeschweißt sind, daß die Profilelemente (3) längs ihrer großen Basis (6) eine Ausbauchung (15) aufweisen, daß die Ausbauchungen (15) zwischen die Schenkel des im Querschnitt U-förmigen Profiles (18) eingreifen, wogegen an der kleinen Basis jedes Profilelementes (3) eine zweite Ausbauchung vorgesehen ist, daß die der zweiten Ausbauchung (16) benachbarten Enden der Profilelemente (3) auf die Fläche eines Flachringes (32) geschweißt sind, welcher die Achse (35) der Kabeltrommel trägt, daß die beiden den beiden Ringscheiben (2) zugehörigen Flachringe (32) durch Zuganker (42) miteinander verbunden sind und im Querschnitt U-förmige Profilelemente (36) tragen, welche die Tragtrommel (1) bilden und deren Ränder in äußeren Rinnen (39, 40) enden, die ineinander eingreifen und aneinander geschweißt sind, wogegen die freien Enden in die zweite Ausbauchung (16) der Profilelemente (3) eingreifen, welche die Ringscheiben bilden.

2. Kabeltrommel nach Anspruch 1, dadurch gekennzeichnet, daß die Fläche des Mittelteils des kreisförmigen U-Profils (18), in welches der kreisförmige äußere Rand des von den die Ringscheibe bildenden Profilelementen (3) gebildeten Ringes eingreift, an einen Flachring (27) angeschweißt ist.

3. Kabeltrommel nach Anspruch 1, dadurch gekennzeichnet, daß der Flachring (27), welcher am Mittelteil des Profils (18) angeschweißt ist, das auf dem äußeren kreisförmigen Rand des durch die Profilelemente (3) gebildeten und die Ringscheibe bildenden Ringes eingreift, größer als der Mittelteil ist, und daß an der inneren Seite der Rand der Scheibe entfernt ist und mit der Ausbauchung (15) eine zum Einsetzen von Schutzbrettern (3) für das Kabel bestimmte Ausnehmung bildet.

4. Kabeltrommel nach Anspruch 1, dadurch gekennzeichnet, daß jede äußere Rinne (39) der Profilelemente (36) welche die Tragtrommel bilden, zur Aufnahme einer äußeren Rinne (40) eines benachbarten Profilelementes bestimmt ist und auf ihrem dem Mittelteil des Profils (36) benachbarten Schenkel Tatzen (50) trägt.

5. Kabeltrommel nach Anspruch 1, dadurch gekennzeichnet, daß die Profilemente (36), die zur Bildung der Tragtrommel (1) bestimmt sind, mindestens zwei Wellen (45, 46) bilden.
